# EUROPÄISCHE PATENTANMELDUNG

(11) **EP 0 278 302 A1**
(43) Veröffentlichungstag der Anmeldung: **17.08.1988**
(21) Anmeldenummer: 88101036.7
(22) Anmeldetag: 25.01.1988
(51) Int. Cl.: H01J 61/10

(54) **Blitzlampe**

(30) Priorität: 06.02.1987 DE 3703690
(71) Anmelder: Heimann GmbH, D-6200 Wiesbaden 1 (DE)
(72) Erfinder: Dünisch, Ingo, Dipl.-Phys., D-6204 Taunusstein (DE); Eierle-Tschirner, Dieter, D-6200 Wiesbaden (DE)
(74) Vertreter: Fuchs, Franz-Josef, Dr.-Ing.

(57) **Zusammenfassung**

Es soll eine Blitzlampe geschaffen werden, bei der bei gekrümmtem Plasmakanal hohe Krümmungsradien ohne Überlastung der Wände zulässig sind, so daß eine hohe Leuchtdichte erhalten wird. Hierzu ist der Entladungsraum (9) zwischen den beiden Elektroden (4, 5) ringförmig ausgebildet. Die Außenwand (1) bildet einen verschlossenen Hohlzylinder aus Glas. Die Innenwände (7, 8) bestehen aus weißem Keramikmaterial, welches mit dem Glas hermetisch verschmolzen ist.

## Beschreibung

Die Erfindung betrifft eine Blitzlampe mit einem Gehäuse, in dem zwei Elektroden eingeschmolzen sind, die in einen Entladungsraum ragen.

Zur Erzielung hoher Leuchtdichten kann die Blitzlampe zu einem Ring gebogen werden. Ideal ist dabei ein möglichst enger, möglichst geschlossener Ring, sowohl vom Standpunkt der Symmetrie her als auch von den Abbildungseigenschaften im zugeordneten Reflektor.

Der Biegeradius eines Glasrohres kann zwar relativ klein gemacht werden, der im Rohr laufende Entladungslichtbogen beansprucht die Rohrwand jedoch am stärksten auf der Kurveninnenseite. Die Beanspruchung wächst dabei mit der Verkleinerung des Biegeradius und kann zur Glasverdampfung führen.

Der Erfindung liegt demgemäß die Aufgabe zugrunde, eine Blitzlampe der eingangs genannten Art so auszubilden, daß bei möglichst engem, stark gekrümmtem Entladungsraum eine Überbeanspruchung an den stark gekrümmten Stellen vermieden ist.

Diese Aufgabe ist erfindungsgemäß dadurch gelöst, daß der Entladungsraum zwischen den beiden Elektroden ringförmig verläuft und daß die Außenwände aus Glas und die Innenwände aus weißem Keramikmaterial bestehen, welches mit dem Glas hermetisch verschmolzen ist. Keramikmaterial widersteht dem heißen Lichtbogen wesentlich besser als Glas, so daß der Entladungsraum sehr stark gekrümmt werden kann.

Die Erfindung ist nachfolgend anhand von in der Zeichnung dargestellten Ausführungsbeispielen näher erläutert. Es zeigen:
Fig. 1 ein erstes Ausführungsbeispiel einer Blitzlampe nach der Erfindung,
Fig. 2 einen Schnitt nach der Linie II-II in Figur 1,
Fig. 3 und 4 zwei weitere Ausführungsbeispiele einer Blitzlampe nach der Erfindung,
Fig. 5 ein drittes Ausführungsbeispiel einer Blitzlampe nach der Erfindung, und
Fig. 6 einen Schnitt nach der Linie VI-VI in Fig. 5.

In der Fig. 1 ist eine Blitzlampe mit einem eine Außenwand 1 aufweisenden Gehäuse dargestellt, das von einem Oberteil 2 und einem Unterteil 3 abgeschlossen ist. In dem den Boden bildenden Unterteil 3 ist eine Elektrode 4 zentrisch und eine zweite Elektrode 5 exzentrisch eingeschmolzen. Zwischen den Elektroden 4, 5 ist eine die Elektrode 4 umschließende, eine Öffnung 6 freilassende Keramiktrennwand 7 vorgesehen, welche mit einem Ansatz 8 mit der Außenwand 1 verschmolzen ist. Die Elektrode 5 liegt dabei zwischen der Außenwand 1 und der Keramiktrennwand 4. Die Keramiktrennwand 4 besteht aus weißem Keramikmaterial, das die im ringförmigen Entladungsraum 9 entstehende Lichtstrahlung gut nach außen reflektiert. Sie ist mit den Glasteilen hermetisch verschmolzen und zwingt die Entladung, einen ringförmigen Umweg zu machen und durch die Öffnung 6 zur die Kathode bildenden Elektrode 5 zu gelangen.

Das Ausführungsbeispiel gemäß Fig. 3 weist wieder eine Außenwand 1 auf, die wie die Komponenten 1, 2, 3 beim Beispiel gemäß den Fig. 1 und 2 aus Glas besteht. Die einen Hohlzylinder bildende Außenwand 1 ist wie bei dem Beispiel gemäß den Fig. 1 und 2 oben und unten abgedeckt. In dem Boden sind zwei Elektroden 10, 11 exzentrisch eingeschmolzen, die von Ansätzen 12a einer etwa T-förmigen Keramiktrennwand 12 aus weißem Keramikmaterial teilweise umschlossen werden. Der mittlere Ansatz 13 der Kera miktrennwand 12 ist zu der Außenwand 1 geführt und mit dieser hermetisch verschmolzen. Dadurch wird der Lichtbogen auch bei diesem Beispiel gezwungen, einen ringförmigen Verlauf von der die Anode bildenden Elektrode 11 zu der die Kathode bildenden Elektrode 10 im ringförmigen Entladungsraum 14 zu nehmen. Zwei Öffnungen 15 erlauben dabei den Durchtritt der Entladung.

Das Ausführungsbeispiel gemäß Fig. 4 unterscheidet sich vom Ausführungsbeispiel gemäß Figur 3 dadurch, daß von den Elektroden 16, 17 Leiterstücke 18, 19 in den ringförmigen Entladungsraum 20 führen, wobei der Raum unmittelbar neben den Elektroden 16, 17 von einer weißen Keramiktrennwand 21 abgeschlossen ist, welche mit zwei Schenkeln 22 an den Leiterstücken 18, 19 anliegt und mit einem mittleren Ansatz 20 wieder mit der Außenwand 1 verschmolzen ist.

Bei dem Ausführungsbeispiel gemäß den Fig. 5 und 6 ist wieder eine hohlzylindrische Außenwand 1 aus Glas vorgesehen, die von einem ebenfalls aus Glas bestehenden Oberteil 23 und einem aus Glas bestehenden Unterteil 24 hermetisch abgeschlossen ist. Im Oberteil 23 ist eine die Anode bildende Elektrode 25 und im Unterteil 24 eine die Kathode bildende Elektrode 26 zentrisch eingeschmolzen. Die Elektroden sind von einem im Längsschnitt gemäß Fig. 5 H-förmigen Keramiktrennteil 27 aus weißem Keramikmaterial umgeben, das mit dem Oberteil 23 und dem Unterteil 24 hermetisch verschmolzen ist und Öffnungen für die Bildung des ringförmigen Entladungsraums 28 als Plasmakanal aufweist. In der Fig. 4 ist eine dieser Öffnungen sichtbar und mit 29 bezeichnet. Eine entsprechende Öffnung befindet sich im Bereich der Elektrode 26.

Die Blitzlampe gemäß den Figuren 5 und 6 ist besonders kompakt, da der Innenraum des Kerns durch die Elektroden 25, 26 genutzt wird.

## Patentansprüche

1. Blitzlampe mit einem Gehäuse (1, 2, 3, 23, 24), in dem zwei Elektroden (4, 5, 10, 11, 16, 17, 25, 26) eingeschmolzen sind,
die in einen Entladungsraum (9, 14, 20, 28) ragen, **dadurch gekennzeichnet,** daß der Entladungsraum (9, 14, 20, 28) zwischen den beiden Elektroden (4, 5, 10, 11, 16, 17, 25, 26) ringförmig verläuft, und daß die Außenwände (1, 2, 3, 23, 24) aus Glas und die Innenwände (7, 8, 12, 12a, 13, 20, 22, 27) aus weißem Keramikmaterial bestehen, welches mit dem Glas hermetisch verschmolzen ist.

2. Blitzlampe nach Anspruch 1, **dadurch gekennzeichnet,** daß die Lampe als oben und unten geschlossener Hohlzylinder ausgebildet ist, in dessen Unterteil (3) eine Elektrode (4) zentrisch und die zweite Elektrode (5) exzentrisch eingeschmolzen ist, und daß zwischen den Elektroden (4, 5) eine die zentrische Elektrode (4) umschließende, eine Öffnung (6) freilassende Keramiktrennwand (7) liegt, welche mit einem Ansatz (8) mit der Außenwand (1) verschmolzen ist, wobei die zweite Elektrode (5) zwischen Außenwand (1) und Keramiktrennwand (7) liegt.

3. Blitzlampe nach Anspruch 1, **dadurch gekennzeichnet,** daß die Lampe als oben und unten geschlossener Hohlzylinder ausgebildet ist, in dessen Boden beide Elektroden (10, 11, 16, 17) exzentrisch eingeschmolzen sind, und daß eine die beiden Elektroden (10, 11, 16, 17) umschließende, etwa T-förmige Keramiktrennwand (12, 12a, 21, 22) vorhanden ist, die mit ihrem mittleren Ansatz (13, 20) mit der Außenwand (1) verschmolzen ist.

4. Blitzlampe nach Anspruch 3, **dadurch gekennzeichnet,** daß die beiden Schenkel (12a) der Keramiktrennwand (12) Öffnungen (15) zum Durchtritt der Entladung in den Entladungsraum (14) frei lassen.

5. Blitzlampe nach Anspruch 3, **dadurch gekennzeichnet,** daß die beiden Elektroden (16, 17) von den Schenkeln (22) der Keramiktrennwand (21) vollständig umschlossen sind, wobei Leiterstücke (18, 19) in den ringförmigen Entladungsraum (20) ragen.

6. Blitzlampe nach Anspruch 1, **dadurch gekennzeichnet,** daß die Lampe als oben und unten geschlossener Hohlzylinder ausgebildet ist, in dessen Oberteil (23) und Unterteil (24) je eine Elektrode (25, 26) zentrisch eingeschmolzen ist, und daß die Elektroden (25, 26) von einem im Längsschnitt H-förmigen Keramiktrennteil (27) umgeben sind, das Öffnungen (29) für die Bildung des Plasmakanals (28) aufweist.
